# EUROPÄISCHE PATENTSCHRIFT

(11) **EP 0 852 213 B1**
(45) Veröffentlichungstag und Bekanntmachung des Hinweises auf die Patenterteilung: **25.02.2004**
(21) Anmeldenummer: 97119759.5
(22) Anmeldetag: 12.11.1997
(51) Int. Cl.: B65G 61/00, B65B 43/12

(54) **Vorrichtung zum Handhaben von Zuschnittstapeln**
Device for handling stacks of blanks
Dispositif pour manipuler des piles de flans découpés

(30) Priorität: 06.12.1996 DE 19650689
(43) Veröffentlichungstag der Anmeldung: 08.07.1998
(73) Patentinhaber: Focke & Co. (GmbH & Co.), 27283 Verden (DE)
(72) Erfinder: Focke, Heinz, 27283 Verden (DE); Livotov, Pavel, Dr., 30159 Hannover (DE); Hill, Frank, 28205 Bremen (DE)
(74) Vertreter: Bolte, Erich, Dipl.-Ing.

(56) Entgegenhaltungen:
- EP-A- 0 629 573
- GB-A- 2 000 739

## Beschreibung

Die Erfindung betrifft eine Vorrichtung zum Aufnehmen und Abtransportieren von Stapeln aus übereinander angeordneten Zuschnitten (Zuschnittstapel), insbesondere für die Fertigung von Zigarettenpackungen des Typs Klappschachtel, wobei mehrere Zuschnittstapel in Stapelreihen nebeneinander auf einer Unterlage, insbesondere auf einer Palette, positioniert und vorzugsweise aus mehreren Stapelreihen gebildete Lagen übereinander angeordnet sind.

Zuschnitte aus (dünnem) Karton für die Fertigung von insbesondere Zigarettenpackungen werden üblicherweise als Zuschnittstapel der Verpackungsmaschine zur Verfügung gestellt. Die Zuschnitte werden vorwiegend auf Paletten angeliefert, und zwar ausgerichtet in parallelen Reihen und übereinander angeordneten Lagen, die durch dünne Zwischenlagen voneinander getrennt sind. Die Entleerung der Palette sowie die Übergabe der Zuschnittstapel an die Verpackungsmaschine, insbesondere an Zuschnitt-Magazine derselben, soll selbsttätig, also ausschließlich maschinell erfolgen.

Die GB-A-2 000 739 zeigt eine Vorrichtung für die Handhabung von Kartons, mit einem Tragkopf, der seitlich neben einem horizontalen Arm an demselben verfahrbar ist, wobei der horizontale Arm selbst an einem vertikalen Träger auf- und abbewegbar ist. Der vertikale Träger erstreckt sich zwischen einem oberen Querträger und einem unteren Querträger eines Gestells. Der vertikale Träger ist in seiner Bewegbarkeit eingeschränkt, beispielsweise durch einen unter dem Tragkopf angeordneten und parallel zum horizontalen Arm verlaufenden Zuförderer für die Kartons.

Der Erfindung liegt demnach die Aufgabe zugrunde, eine Vorrichtung vorzuschlagen, die geeignet ist, nebeneinanderliegende Zuschnittstapel einzeln oder in Gruppen nacheinander zu erfassen und einem Abförderer zu übergeben.

Zur Lösung dieser Aufgabe weist die erfindungsgemäße Vorrichtung folgende Merkmale auf:
a) die Zuschnittstapel sind einzeln oder. in Gruppen durch einen Aufnahmekopf erfassbar sowie auf einem zu einer Verpackungsmaschine oder dergleichen führenden Abförderer absetzbar,
b) der Aufnahmekopf ist einerseits durch ein Horizontalteleskop in horizontaler Ebene, insbesondere in Förderrichtung des Abförderers und andererseits entlang einer horizontal verlaufenden Traverse quer zur Förderrichtung des Abförderers hin- und herbewegbar, sowie außerdem durch ein Vertikalteleskop auf- und abbewegbar,
c) der Aufnahmekopf ist an einem Traggestell verfahrbar gelagert, wobei das Traggestell die obere, horizontale Traverse aufweist,
d) an der oberen Traverse ist das Vertikalteleskop aufgehängt und in Längsrichtung der Traverse verfahrbar,
e) das Horizontalteleskop ist mit einer Tragvorrichtung an einer Unterseite des Vertikalteleskops verbunden,
f) der Aufnahmekopf ist am Horizontalteleskop angebracht.

Bei einem in vorstehendem Sinne verfahrbaren Aufnahmekopf kann jeder Bereich der Lagerfläche der Zuschnittstapel angefahren werden, um bei jedem Arbeitstakt mindestens einen Zuschnittstapel, vorzugsweise aber mehrere nebeneinanderliegende Zuschnittstapel zu erfassen und dem seitlich neben der Palette verlaufenden Abförderer zuzuführen.

Der Hub- bzw. Aufnahmekopf für die Zuschnittstapel ist dabei an einem feststehenden Traggestell verfahrbar gelagert, das aus drei aufrechten Stützen besteht. Diese sind so angeordnet, daß zwei auf der einen Seite der Palette angeordnete Stützen durch einen oberen Querträger miteinander verbunden sind. Die dritte, auf der gegenüberliegende Seite der Palette bzw. auf der Außenseite des Abförderers positionierte Stütze ist über die am oberen Ende ansetzende Traverse mit dem Querträger der gegenüberliegenden Stützen verbunden. Der an der Unterseite der Traverse verfahrbare Aufnahmekopf kann demnach aus einer Position oberhalb der Zuschnittstapel bis in eine Stellung oberhalb des Abförderers verfahren werden.

In besonderer Weise ist erfindungsgemäß auch der Abförderer ausgebildet. Dieser weist einen Zwischenspeicher auf, der vorzugsweise aus einem oberhalb des Abförderers angeordneten Speicherförderer besteht.

Weiterhin ist erfindungsgemäß ein Sammelbehälter für (dünne) Zwischenlagen vorgesehen.

Weitere Einzelheiten der Erfindung beziehen sich auf die Ausgestaltung des Tragwerks für den Aufnahmekopf, auf Stellorgane für diesen sowie auf die Ausgestaltung des Abförderers und des Sammelbehälters.

Ein Ausführungsbeispiel der Erfindung wird nachfolgend anhand der Zeichnungen näher erläutert. Es zeigt:
- Fig. 1: ein Beispiel für einen Zuschnittstapel in perspektivischer Darstellung,
- Fig. 2: eine Vorrichtung zur Handhabung von Zuschnittstapeln in Seitenansicht,
- Fig. 3: die Vorrichtung gemäß Fig. 2 im Grundriß,
- Fig. 4: ein Tragwerk für den Aufnahmekopf als Einzelheit der Fig. 2,
- Fig. 5: einen in besonderer Weise ausgebildeten Abförderer mit Speicher in Seitenansicht.

Das in den Zeichnungen dargestellte Ausführungsbeispiel bezieht sich auf das bevorzugte Anwendungsgebiet, nämlich auf die Handhabung von Zuschnittstapeln 10 aus dünnem Karton für die Fertigung von Zigarettenpackungen des Typs Klappschachtel (Hinge-Lid). Zuschnitte für diese Zigarettenpackung haben eine besondere Kontur, wie aus Fig. 1 ersichtlich. Die Zuschnittstapel 10 sind bei diesem Beispiel von einer Banderole 11 umgeben. Diese wird vor der Verarbeitung der Zuschnitte, insbesondere vor der Einführung der Zuschnittstapel 10 in ein Zuschnitt-Magazin einer Verpackungsmaschine (nicht gezeigt) durchtrennt und beseitigt.

Die Zuschnittstapel 10 werden auf einer Palette 12 zur Verfügung gestellt. Die Zuschnittstapel 10 sind dabei in Stapelreihen 13 auf der Palette 12 positioniert. Innerhalb der Stapelreihen 13 sind die Zuschnittstapel 10 ausgerichtet. Bei dem vorliegenden Beispiel sind die Zuschnittstapel 10 so angeordnet, wie es dem Abtransport derselben durch einen Abförderer 14 entspricht. Auf diesem sind die Zuschnittstapel 10 mit ihrer Längserstreckung quer zur Förderrichtung (Pfeil 1 15) ausgerichtet.

Mehrere nebeneinanderliegende Stapelreihen 13 bilden eine Lage 16 aus Zuschnittstapeln 10. Wie insbesondere aus Fig. 2 ersichtlich, ist eine größere Anzahl von Lagen 16 übereinander gestapelt. Die benachbarten Lagen 16 sind durch dünnwandige Zwischenlagen 17 aus Papier, Folie oder dergleichen voneinander getrennt.

Zur Versorgung der Verpackungsmaschine mit Zuschnittstapeln 10 werden diese nacheinander durch einen Aufnahmekopf 18 erfaßt, von der Palette 12 bzw. der jeweiligen Zwischenlage 17 abgenommen und auf dem Abförderer 14 abgesetzt. Bei dem vorliegenden Ausführungsbeispiel ist der Aufnahmekopf 18 so ausgebildet, daß je Arbeitstakt mehrere, nämlich vier Zuschnittstapel 10 gleichzeitig nebeneinander und ohne Veränderung der Relativstellung erfaßt und abgelegt werden. Der Aufnahmekopf 18 ist zweckmäßigerweise als Saugkopf ausgebildet, der die Zuschnittstapel 10 mit mit jedem Zuschnittstapel 10 zugeordneten Saugorganen 33 an der Oberseite erfaßt, insbesondere im Bereich der Banderolen 11.

Der Aufnahmekopf 18 ist vertikal- und horizontalbewegbar an einem als Portal ausgebildeten Traggestell 19 angeordnet. Dieses weist drei aufrechte Stützen 20, 21, 22 auf, die in besonderer Weise positioniert sind. Zwei Stützen 20, 21 sind auf der freien Seite der Palette 12 neben dieser angeordnet. Diese Stützen 20, 21 sind an ihrem oberen Ende durch einen Querträger 23 miteinander verbunden. Die dritte Stütze 22 ist auf der gegenüberliegende Seite der Palette 12 verankert bzw. seitlich neben dem Abförderer 14. Dieser erstreckt sich bis unmittelbar in den Bereich der Palette 12, endet also neben dieser. Die einzelne Stütze 22 ist mit einer oberen, in Höhe des Querträgers 23 verlaufenden Traverse 24 mit dem Querträger 23 verbunden, und zwar aufgrund der räumlichen Gegebenheiten in einer in Transportrichtung gemäß Pfeil 15 gegenüber der Mitte versetzten Ebene. Die Traverse 24 erstreckt sich demnach außermittig oberhalb der Palette 12.

Der Aufnahmekopf 18 ist an der Unterseite der Traverse 24 in Längsrichtung derselben verfahrbar, also oberhalb der Palette 12 sowie oberhalb des Abförderers 14. Für Auf- und Abbewegungen ist ein Vertikalteleskop 25 an der Unterseite der Traverse 24 verfahrbar aufgehängt. Das Vertikalteleskop 25 besteht aus einem oberen Tragprofil 26, welches mit der Traverse 24 über ein Fahrwerk verbunden ist und einem unteren Tragprofil 27. Letzteres ist an dem oberen Tragprofil 26 auf- und abbewegbar gelagert. Durch die Auf- und Abbewegung des Tragprofils 27 werden die erforderlichen Vertikalbewegungen des Aufnahmekopfes 18 bewirkt.

Am unteren Ende des Vertikalteleskops, und zwar am auf- und abbewegbaren Tragprofil 27, befindet sich ein Träger bzw. eine Tragplatte 28 für den Aufnahmekopf 18 bzw. für ein Horizontalteleskop 29, an dem der Aufnahmekopf 18 angebracht ist. Das Horizontalteleskop 29 ist an der Unterseite der Tragplatte 28 in horizontaler Ebene ein- und ausfahrbar. Die ausgefahrene Stellung ist in Fig. 4 strichpunktiert gezeigt. Das Horizontalteleskop 29 kann beispielsweise so ausgebildet sein, daß ein Tragarm oder Tragprofil 45 mit einer Profilschiene an der Unterseite der Tragplatte 28 nach Art eines Schlittens verschiebbar ist. An der Unterseite des Tragprofils 45 ist der Aufnahmekopf 18 angebracht. Bei dem vorliegenden Ausführungsbeispiel ist der Aufnahmekopf 18 zusätzlich in Längsrichtung des Tragprofils 45 bewegbar, so daß ein zusätzlicher Teleskopeffekt gegeben ist. Die Bewegungen des Horizontalteleskops 29 bzw. des Aufnahmekopfes 18 erstrecken sich parallel zur Förderrichtung des Abförderers 14 gemäß Pfeil 15. Wie aus Fig. 4 ersichtlich, kann das Horizontalteleskop 29 bzw. dessen Tragprofil 45 nach beiden Richtungen ausgefahren werden, also auch entgegen der Förderrichtung des Abförderers 14. Der Aufnahmekopf 18 ist vorzugsweise unverdrehbar an dem Horizontalteleskop 29 angebracht.

Die bewegbaren Organe sind durch (Elektro-)Motoren bewegbar. Neben der einzelnen Stütze 22 ist ein Antriebsmotor 30 für die Bewegungen des Tragwerks für den Aufnahmekopf 18, nämlich des Vertikalteleskops 25 an der Traverse 24 befestigt. Ein Motor 31 für die Bewegung des Vertikalteleskops 25 ist seitlich an der Stütze 22 angebracht. Schließlich befindet sich ein Motor 32 für das Horizontalteleskop 29 auf der Tragplatte 28. Der Motor 32 bewirkt aufgrund entsprechender getrieblicher Ausbildung sowohl das Ein- und Ausfahren des Tragprofils 45 als auch die Relativbewegungen des Aufnahmekopfes 18 am Tragprofil 45.

Zum Abräumen der Palette 12 fährt der Aufnahmekopf 18 selbsttätig in eine Position oberhalb der aufzunehmenden Zuschnittstapel 10. Bei dem vorliegenden Beispiel ist der Aufnahmekopf 18 so bemessen, daß vier Zuschnittstapel 10 einer Stapelreihe 13 nebeneinanderliegend ohne Veränderung der Relativstellung in einem Arbeitstakt von dem Aufnahmekopf 18 aufgenommen werden können. Dieser ist mit einer entsprechenden Anzahl, also vier Saugorganen 33 zum Erfassen je eines Zuschnittstapels 10 im Bereich der Banderole 11 ausgerüstet. Ohne Drehbewegung kann der Aufnahmekopf 18 mit den Zuschnittstapeln 10 angehoben und querverfahren werden. In einer Position oberhalb des Abförderers 14 (Fig. 3) wird der Aufnahmekopf 18 abgesenkt bis die Zuschnittstapel 10 auf dem Abförderer 14 - einem Bandförderer - aufliegen. Der Aufnahmekopf 18 einerseits und der Abförderer 14 andererseits werden zweckmäßigerweise so gesteuert, daß die jeweils abgelegte Gruppe von Zuschnittstapeln 10 an die in Dichtreihe auf dem Abförderer 14 positionierten Zuschnittstapel 10 anschließt.

Eine weitere Besonderheit der dargestellten Einrichtung besteht darin, daß ein Zwischenspeicher 34 für eine Anzahl von Zuschnittstapeln 10 vorgesehen ist. Der Zwischenspeicher 34 ist im vorliegenden Falle ebenfalls als Bandspeicher ausgebildet mit einem entsprechend Pfeil 35 in beiden Richtungen bewegbaren Förderband, auf dem die Zuschnittstapel 10 ruhen. Der Zwischenspeicher 34 ist so bemessen, daß mindestens die bei einem Austausch der leergefahrenen Palette 12 gegen eine neue beladene benötigte Zeit ausgeglichen werden kann, um eine fortlaufende Reihe von Zuschnittstapeln auf dem Abförderer 14 zu erhalten.

Der Zwischenspeicher 34 ist bei dem vorliegenden Ausführungsbeispiel oberhalb des Abförderers 14 angeordnet. Ein Traggestell 36 des Zwischenspeichers 34 ist mit einem Traggestell 37 des Abförderers 14 verbunden, derart, daß Abförderer 14 und Zwischenspeicher 34 in derselben Ebene übereinander liegen. Der Abförderer 14 ragt mit einem der Palette 12 zugekehrten Ende über den Zwischenspeicher 34 hinweg, so daß ein Aufgabeende geschaffen wird zum Auflegen der Zuschnittstapel 10 auf den Abförderer 14. Alternativ können die Zuschnittstapel 10 auf dem Zwischenspeicher 34 abgelegt werden.

Eine weitere Besonderheit ergibt sich aus Fig. 5. Ein Endbereich des Abförderers 14 ist als Hubförderer 38 ausgebildet. Dieser ist in der unteren Stellung in Verlängerung bzw. Fortsetzung des Abförderers 14 positioniert, derart, daß Zuschnittstapel 10 gruppenweise auf dem Hubförderer 38 abgesetzt und von diesem an den Abförderer 14 weitergegeben werden können.

Der Abförderer 14, der Zwischenspeicher 34 und der Hubförderer 38 sind vorzugsweise als Bandförderer ausgebildet. Die Zuschnittstapel 10 liegen quer zur Förderrichtung auf einem oberen Fördertrum der jeweiligen Bandförderer auf. Das Band des Abförderers 14 ist zweckmäßigerweise nur in einer Richtung antreibbar, während das Band des Zwischenspeichers 34 und/oder das Band des Hubförderers 38 in beide Bewegungsrichtungen antreibbar ist.

Der Hubförderer 38 ist entsprechend Pfeil 39 heb- und senkbar. Bei dieser Ausführung werden grundsätzlich die Zuschnittstapel 10 von dem Aufnahmekopf 18 auf dem Hubförderer 38 abgesetzt. Wenn der Zwischenspeicher 34 beschickt werden soll, wird der Hubförderer 38 auf das Niveau des Zwischenspeichers 34 angehoben. Die Gruppe der Zuschnittstapel 10 kann dann in der oberen Stellung des Hubförderers 38 an den Zwischenspeicher 34 übergeben werden.

Umgekehrt kann der Hubförderer 38 auch für die Rückführung von Zuschnittstapeln 10 aus dem Zwischenspeicher 34 zum Abförderer 14 verwendet werden. Bei dieser Betriebsweise wird eine Gruppe von Zuschnittstapeln 10 aus dem Zwischenspeicher 34 auf den Hubförderer 38 in dessen oberer Position transportiert. Der Hubförderer 38 wird sodann abgesenkt auf die Höhe des Abförderers 14. Die Zuschnittstapel 10 können sodann an diesen übergeben werden.

Ein weiteres Thema des gezeigten Ausführungsbeispiels ist die Handhabung der zwischen den Lagen 16 der Zuschnittstapel 10 angeordneten Zwischenlagen 17. Diese werden nach dem Abräumen einer Lage 16 durch den Aufnahmekopf 18 erfaßt und in einen Sammelbehälter 40 eingeführt. Dieser ist unmittelbar neben der Palette angeordnet, und zwar auf diese ausgerichtet. Die Länge des Sammelbehälters 40 ist etwas größer als die entsprechende Abmessung der Zwischenlage 17. Diese wird im Bereich einer Oberwand 41 über einen querverlaufenden Schlitz 42 von oben her durch den Aufnahmekopf 18 in den Sammelbehälter 40 eingeführt. Die Oberwand 41 besteht hier aus durchsichtigem Material. Der Sammelbehälter 40 ist im Bereich einer Wand, nämlich einer schmalen Seitenwand 43 mit einer Klappe bzw. Tür 44 versehen. Diese ermöglicht den Zugang zum Sammelbehälter 40 und die Entnahme der in diesem gesammelten Zwischenlagen.

Bei geeigneter Ausbildung des Aufnahmekopfes 18 kann die beschriebene Anlage auch für die Handhabung von Zuschnittstapeln ohne Banderole eingesetzt werden.

Die vorstehend beschriebene Vorrichtung ist besonders vorteilhaft in Zusammenhang mit einer Einrichtung entsprechend EP 0 706 946 einsetzbar.

### Bezugszeichenliste:

- 10: Zuschnittstapel
- 11: Banderole
- 12: Palette
- 13: Stapelreihe
- 14: Abförderer
- 15: Pfeil
- 16: Lage
- 17: Zwischenlage
- 18: Aufnahmekopf
- 19: Traggestell
- 20: Stütze
- 21: Stütze
- 22: Stütze
- 23: Querträger
- 24: Traverse
- 25: Vertikalteleskop
- 26: Tragprofil
- 27: Tragprofil
- 28: Tragplatte
- 29: Horizontalteleskop
- 30: Antriebsmotor
- 31: Motor
- 32: Motor
- 33: Saugorgan
- 34: Zwischenspeicher
- 35: Pfeil
- 36: Traggestell
- 37: Traggestell
- 38: Hubförderer
- 39: Pfeil
- 40: Sammelbehälter
- 41: Oberwand
- 42: Schlitz
- 43: Seitenwand
- 44: Tür
- 45: Tragprofil

## Patentansprüche

1. Vorrichtung zum Aufnehmen und Abtransportieren von Stapeln aus übereinander angeordneten Zuschnitten (Zuschnittstapel 10), insbesondere für die Fertigung von Zigarettenpackungen des Typs Klappschachtel, wobei mehrere Zuschnittstapel (10) in Stapelreihen (13) nebeneinander auf einer Unterlage, insbesondere auf einer Palette (12), positioniert und vorzugsweise aus mehreren Stapelreihen (13) gebildete Lagen (16) übereinander angeordnet sind, mit folgenden Merkmalen:
a) die Zuschnittstapel (10) sind einzeln oder in Gruppen durch einen Aufnahmekopf (18) erfassbar sowie auf einem zu einer Verpackungsmaschine oder dergleichen führenden Abförderer (14) absetzbar,
b) der Aufnahmekopf (18) ist einerseits durch ein Horizontalteleskop (29) in horizontaler Ebene, insbesondere in Förderrichtung des Abförderers (14), und andererseits entlang einer horizontal verlaufenden Traverse (24) quer zur Förderrichtung des Abförderers (14) hin- und herbewegbar, sowie außerdem durch ein Vertikalteleskop (25) auf- und abbewegbar,
c) der Aufnahmekopf (18) ist an einem Traggestelt (19) verfahrbar gelagert, wobei das Traggestell (19) die obere, horizontale Traverse (24) aufweist,
d) an der oberen Traverse (24) ist das Vertikalteleskop (25) aufgehängt und in Längsrichtung der Traverse (24) verfahrbar,
e) das Horizontalteleskop (29) ist mit einer Tragvorrichtung an einer Unterseite des Vertikalteleskops (25) verbunden,
f) der Aufnahmekopf (18) ist am Horizontalteleskop (29) angebracht.

2. Vorrichtung nach Anspruch 1, **dadurch gekennzeichnet, dass** das Traggestell (19) aus zwei durch einen Querträger (23) miteinander verbundenen aufrechten Stützen (20, 21) neben der Palette (12) und gegenüberliegend aus einer einzelnen Stütze (22) neben dem Abförderer (14) besteht, wobei die Traverse (24) von der einzelnen Stütze (22) oberhalb des Abförderers (14) und der Palette (12) verläuft und mit dem Querträger (23) der Stützen (20, 21) verbunden ist.

3. Vorrichtung nach Anspruch 1 oder 2, **dadurch gekennzeichnet, dass** der Aufnahmekopf (18) mit dem Vertikalteleskop (25) an der Unterseite der Traverse (24) befestigt ist, wobei das Vertikalteleskop (25) vorzugsweise aus einem oberen, feststehenden und an der Quertraverse verfahrbahren Tragprofil (26) und einem unteren, aufund abbewegbar am Tragprofil (26) angebrachten weiteren Tragprofil (27) zur Anbringung des Aufnahmekopfes (18) besteht.

4. Vorrichtung nach Anspruch 3 oder einem der weiteren Ansprüche, **dadurch gekennzeichnet, dass** das Horizontalteleskop (29) zum Bewegen des Aufnahmekopfes (18) in horizontaler Ebene mit der Tragvorrichtung. insbesondere Tragplatte (28), an der Unterseite des Vertikalteleskops (25) verbunden ist, dass ein Tragorgan für den Aufnahmekopf (18), insbesondere ein langestrecktes Tragprofil (45) nach Art eines Schlittens an der Tragplatte (28) verschiebbar ist.

5. Vorrichtung nach Anspruch 4 oder einem der weiteren Ansprüche, **dadurch gekennzeichnet, dass** der Aufnahmekopf (18) am Horizontalteleskop (29) bzw. am Tragprofil (45) desselben verfahrbar ist, insbesondere in Längsrichtung desselben.

6. Vorrichtung nach Anspruch 1 oder einem der weiteren Ansprüche, **dadurch gekennzeichnet, dass** der Aufnahmekopf (18) für die gleichzeitige Aufnahme von mehreren nebeneinanderliegenden Zuschnittstapeln (10) eingerichtet ist, vorzugsweise derart, dass die Zuschnittstapel (10) in der der Relativstellung auf dem Abförderer (14) entsprechenden Formation am Aufnahmekopf (18) angeordnet sind, also insbesondere mit der Längserstreckung quer zur Förderrichtung.

7. Vorrichtung nach Anspruch 1 oder einem der weiteren Ansprüche, **dadurch gekennzeichnet, dass** im Arbeitsbereich des Aufnahmekopfes (18) ein Zwischenspeicher (34) zur Aufnahme eines Vorrats an Zuschnittstapeln (10) angeordnet ist, vorzugsweise oberhalb des Abförderers (14) und parallel zu diesem, derart, dass durch den Aufnahmekopf (18) Zuschnittstapel (10) alternativ auf dem Abförderer (14) oder dem Zwischenspeicher (34) absetzbar sind.

8. Vorrichtung nach Anspruch 7 oder einem der weiteren Ansprüche, **dadurch gekennzeichnet, dass** der Zwischenspeicher (34) ein Förderorgan zur Aufnahme der Zuschnittstapel (10) aufweist, insbesondere ein in beiden Richtungen antreibbares Förderband.

9. Vorrichtung nach Anspruch 7 oder einem der weiteren Ansprüche, **dadurch gekennzeichnet, dass** im Bereich eines dem Aufnahmekopf (18) zugeordneten Endes des Abförderers (14) ein Huborgan angeordnet ist zur Aufnahme einer Gruppe von Zuschnittstapeln (10) und zum Fördern derselben zum Zwischenspeicher (34) oder (von diesem) zum Abförderer (14).

10. Vorrichtung nach Anspruch 9 oder einem der weiteren Ansprüche, **dadurch gekennzeichnet, dass** das Huborgan für die Zuschnittstapel (10) ein Hubförderer (38) ist, der ein Förderorgan zum Fördern der Zuschnittstapel (10) in die eine oder andere Richtung bei der Übernahme oder Abgabe von Zuschnittstapeln aufweist.

11. Vorrichtung nach Anspruch 1 oder einem der weiteren Ansprüche, **dadurch gekennzeichnet, dass** benachbart zur Palette (12) ein Sammelbehälter (40) zur Aufnahme von zwischen benachbarten Lagen (16) der Zuschnittstapel (10) angeordneten dünnen Zwischenlagen (17) angeordnet ist, wobei der Sammelbehälter (40) an der Oberseite einen Schlitz (42) zur Einführung der Zwischenlagen (17) durch den Aufnahmekopf (18) aufweist.

12. Vorrichtung nach Anspruch 1 oder einem der weiteren Ansprüche, **dadurch gekennzeichnet, dass** jeder Zuschnittstapel (10) von einer Banderole (11) umgeben ist und dass der Aufnahmekopf (18) Saugorgane (33) aufweist zum Erfassen der Zuschnittstapel (10) an deren Oberseite.

## Claims

1. Arrangement for picking up and transporting away stacks of blanks arranged one above the other (blank stack 10), in particular for producing cigarette packs of the hinge-lid-box type, a plurality of blank stacks (10) being positioned one beside the other in stack rows (13) on an underlying surface, in particular on a pallet (12), and layers (16) preferably formed from a plurality of stack rows (13) being arranged one above the other, having the following features:
a) the blank stacks (10) can be grouped individually or in groups by a pick-up head (18) and can be set down on a removal conveyor (14) leading to a packaging machine or the like,
b) the pick-up head (18) can be moved back and forth by a horizontal telescope (29), on the one hand, in a horizontal plane, in particular in the conveying direction of the removal conveyor (14), and, on the other hand, along a horizontally running crossmember (24), transversely to the conveying direction of the removal conveyor (14), and, moreover, can be moved up and down by a vertical telescope (25),
c) the pick-up head (18) is mounted in a displaceable manner in a load-bearing framework (19), the load-bearing framework (19) containing the top, horizontal crossmember (24),
d) the vertical telescope (25) is suspended on the top crossmember (24) and can be displaced in the longitudinal direction of the crossmember (24),
e) the horizontal telescope (29) is connected to a load-bearing arrangement on an underside of the vertical telescope (25),
f) the pick-up head (18) is fitted on the horizontal telescope (29).

2. Arrangement according to Claim 1, **characterized in that** the load-bearing framework (19) comprises two upright supports (20, 21), connected to one another by a transverse member (23), alongside the pallet (12) and, opposite this, an individual support (22) alongside the removal conveyor (14), the crossmember (24) running from the individual support (22), above the removal conveyor (14) and the pallet (12), and being connected to the transverse member (23) of the supports (20, 21).

3. Arrangement according to Claim 1 or 2, **characterized in that** the pick-up head (18) is fastened on the underside of the crossmember (24) by way of the vertical telescope (25), the vertical telescope (25) preferably comprising a top, fixed load-bearing profile (26), which can be displaced on the crossmember, and a further, bottom load-bearing profile (27), which is fitted such that it can be moved up and down on the load-bearing profile (26) and on which the pick-up head (18) is fitted.

4. Arrangement according to Claim 3 or one of the further claims, **characterized in that** the horizontal telescope (29), for the purpose of moving the pick-up head (18) in a horizontal plane, is connected to the load-bearing arrangement, in particular load-bearing plate (28), on the underside of the vertical telescope (25), and **in that** a load-bearing element for the pick-up head (18), in particular an elongate load-bearing profile (45), can be displaced in the manner of a carriage on the load-bearing plate (28).

5. Arrangement according to Claim 4 or one of the further claims, **characterized in that** the pick-up head (18) can be displaced on the horizontal telescope (29) or on the load-bearing profile (45) of the same, in particular in the longitudinal direction thereof.

6. Arrangement according to Claim 1 or one of the further claims, **characterized in that** the pick-up head (18) is set up for simultaneously picking up a plurality of adjacent blank stacks (10), preferably such that the blank stacks (10) are arranged on the pick-up head (18) in the formation corresponding to the relative position on the removal conveyor (14), that is to say, in particular, with the longitudinal extent transverse to the conveying direction.

7. Arrangement according to Claim 1 or one of the further claims, **characterized in that** an interim store (34) for receiving a supply of blank stacks (10) is arranged in the operating region of the pick-up head (18), preferably above the removal conveyor (14) and parallel thereto, such that the pick-up head (18) can be used for setting down blank stacks (10) alternatively on the removal conveyor (14) or in the interim store (34).

8. Arrangement according to Claim 7 or one of the further claims, **characterized in that** the interim store (34) has a conveying mechanism for receiving the blank stacks (10), in particular a conveying belt which can be driven in both directions.

9. Arrangement according to Claim 7 or one of the further claims, **characterized in that** arranged in the region of an end of the removal conveyor (14) which is assigned to the pick-up head (18) is a lifting mechanism, for the purpose of receiving a group of blank stacks (10) and conveying the same to the interim store (34) or, from the latter, to the removal conveyor (14).

10. Arrangement according to Claim 9 or one of the further claims, **characterized in that** the lifting mechanism for the blank stacks (10) is a lifting conveyor (38) which has a conveying mechanism for conveying the blank stacks (10) in one direction or the other as blank stacks are received or discharged.

11. Arrangement according to Claim 1 or one of the further claims, **characterized in that** arranged adjacent to the pallet (12) is a collecting container (40) for receiving thin intermediate layers (17) arranged between adjacent layers (16) of the blank stacks (10), the collecting container (40) having, on the top side, a slot (42) for introducing the intermediate layers (17) by way of the pick-up head (18).

12. Arrangement according to Claim 1 or one of the further claims, **characterized in that** each blank stack (10) is enclosed by a band (11), and **in that** the pick-up head (18) has suction elements (33) for gripping the blank stacks (10) on their top side.

## Revendications

1. Dispositif de prise et d'évacuation de piles de découpes superposées (piles de découpes 10), en particulier pour la fabrication de paquets de cigarettes du type boîte à couvercle basculant, dans lequel plusieurs piles de découpes (10) sont placées en rangées (13) les unes à côté des autres sur un support, en particulier sur une palette (12), et de préférence, des couches (16) formées de plusieurs rangées de piles (13) sont superposées, ayant les caractéristiques suivantes :
a) les piles de découpes (10) sont saisies individuellement ou en groupes par une tête de prise (18) et déposées sur un transporteur d'évacuation (14) qui mène à une empaqueteuse ou une machine semblable,
b) le tête de prise (18) peut aller et venir d'une part, au moyen d'un télescope horizontal (29), dans un plan horizontal, en particulier dans la direction de transport du transporteur d'évacuation (14), et d'autre part le long d'une traverse horizontale (24) perpendiculairement à la direction de transport du transporteur d'évacuation (14), et en outre monter et descendre au moyen d'un télescope vertical (25),
c) la tête de prise (18) est montée mobile sur un bâti (19), et ce bâti (19) présente la traverse horizontale supérieure (24).
d) le télescope vertical (25) est suspendu à la traverse supérieure (25) et mobile dans la direction longitudinale de celle-ci,
e) le télescope horizontal (29) est joint à un dispositif support sur un côté inférieur du télescope vertical (25),
f) la tête de prise (18) est montée sur le télescope horizontal (29).

2. Dispositif selon la revendication 1, **caractérisé par le fait que** le bâti (19) est constitué, près de la palette (12), de deux montants (20, 21) reliés par une poutre transversale (23), et, à l'opposé, près du transporteur d'évacuation (14), d'un montant unique (22), la traverse (24) s'étendant à partir du montant unique (22) au-dessus du transporteur d'évacuation (14) et de la palette (12) et étant joint à la poutre transversale (23) des montants (20, 21).

3. Dispositif selon l'une des revendications 1 et 2, **caractérisé par le fait que** la tête de prise (18) est fixée au télescope vertical (25) sur le côté inférieur de la traverse (24), et le télescope vertical (25) est de préférence constitué d'un profilé support supérieur (26) fixe et mobile sur la traverse et d'un profilé support inférieur (27) monté de façon à pouvoir monter et descendre sur le profilé support (26) et destiné à recevoir la tête de prise (18).

4. Dispositif selon la revendication 3 ou une des autres revendications, **caractérisé par le fait que** le télescope horizontal (29) pour le mouvement de la tête de prise (18) dans un plan horizontal est joint au dispositif support, en particulier à la plaque support (28), sur le côté inférieur du télescope vertical (25), et qu'un organe support pour la tête de prise (18), en particulier un profilé support allongé (45), est mobile sur la plaque support (28) à la manière d'un chariot.

5. Dispositif selon la revendication 4 ou une des autres revendications, **caractérisé par le fait que** la tête de prise (18) est mobile sur le télescope horizontal (29), plus précisément sur le profilé support (45) de celui-ci, en particulier dans la direction longitudinale de celui-ci.

6. Dispositif selon la revendication 1 ou une des autres revendications, **caractérisé par le fait que** la tête de prise (18) est agencée pour prendre simultanément plusieurs piles de découpes (10) situées les unes à côté des autres, de préférence de façon telle que les piles de découpes (10) soient disposées dans la formation correspondant à la position relative sur le transporteur d'évacuation (14), c'est-à-dire en particulier avec leur étendue longitudinale perpendiculaire à la direction de transport.

7. Dispositif selon la revendication 1 ou une des autres revendications, **caractérisé par le fait qu'**un magasin intermédiaire (34) destiné à recevoir une provision de piles de découpes (10) est placé dans la zone de travail de la tête de prise (18), de préférence au-dessus du transporteur d'évacuation (14) et parallèlement à celui-ci, de façon telle que la tête de prise (18) puisse déposer des piles de découpes (10) alternativement sur le transporteur d'évacuation (14) et sur le magasin intermédiaire (34).

8. Dispositif selon la revendication 7 ou une des autres revendications, **caractérisé par le fait que** le magasin intermédiaire (34) présente un organe transporteur destiné à recevoir les piles de découpes (10), en particulier une bande transporteuse pouvant marcher dans les deux sens.

9. Dispositif selon la revendication 7 ou une des autres revendications, **caractérisé par le fait que** dans la zone d'une extrémité du transporteur d'évacuation (14) associée à la tête de prise (18) est placé un organe élévateur destiné à prendre un groupe de piles de découpes (10) et le conduire au magasin intermédiaire (34) ou (de celui-ci) au transporteur d'évacuation (14).

10. Dispositif selon la revendication 9 ou une des autres revendications, **caractérisé par le fait que** l'organe élévateur des piles de découpes (10) est un transporteur élévateur (38) qui présente un organe transporteur destiné à transporter les piles de découpes (10) dans un sens ou dans l'autre lors de la reprise ou de la remise de piles de découpes.

11. Dispositif selon la revendication 1 ou une des autres revendications, **caractérisé par le fait qu'**à proximité de la palette (12) est placé un récipient collecteur (40) destiné à recevoir des couches intermédiaires minces (17) placées entre les couches voisines (16) des piles de découpes (10), et ce récipient collecteur (40) présente sur son côté supérieur une fente (42) pour l'introduction des couches intermédiaires (17) par le tête de prise (18).

12. Dispositif selon la revendication 1 ou une des autres revendications, **caractérisé par le fait que** chaque pile de découpes (10) est entourée d'une banderole (11), et que la tête de prise (18) présente des organes d'aspiration (33) destinés à saisir les piles de découpes (10) sur leur côté supérieur.
